# EUROPÄISCHE PATENTSCHRIFT

(11) **EP 3 586 990 B1**
(45) Veröffentlichungstag und Bekanntmachung des Hinweises auf die Patenterteilung: **07.06.2023**
(21) Anmeldenummer: 18179375.3
(22) Anmeldetag: 22.06.2018
(51) Int. Cl.: B21D 19/14, B21D 19/08, B21D 28/26, B21D 19/00, B21D 28/24, B21D 22/04

(54) **VERFAHREN ZUR ERHÖHUNG DER MECHANISCHEN STABILITÄT EINES RANDBEREICHS**
METHOD FOR INCREASING THE MECHANICAL STABILITY OF A PERIPHERAL EDGE
PROCÉDÉ D'AUGMENTATION DE LA STABILITÉ MÉCANIQUE D'UNE ZONE PÉRIPHÉRIQUE

(43) Veröffentlichungstag der Anmeldung: 01.01.2020
(73) Patentinhaber: Jäkel GmbH & Co. KG, 34474 Diemelstadt (DE)
(72) Erfinder: Schwarte, Stefan, 34414 Warburg (DE); Kilian, Raymond, 34474 Diemelstadt (DE); Schieberle, Marc, 34439 Willebadessen (DE)
(74) Vertreter: Schäperklaus, Jochen

(56) Entgegenhaltungen:
- DE-A1- 10 149 546
- DE-A1-102011 054 865
- JP-A- 2002 239 663

## Beschreibung

Die vorliegende Erfindung betrifft ein Verfahren zur Erhöhung der mechanischen Stabilität eines Randbereichs gemäß Anspruch 1.

Aus offenkundiger Vorbenutzung sind verschiedene Verfahren mit diesem Zweck bekannt. So können beispielsweise Rippen oder Sicken in den Randbereich eingebracht werden. Eine weitere Möglichkeit ist, den Randbereich durch Materialauftrag zu verdicken. Beispielsweise können Verstärkungselemente im Randbereich angeordnet werden, sodass der Randbereich eine größere Materialdicke aufweist als andere Bereiche des Grundkörpers. Die Dicke des gesamten Grundkörpers zu vergrößern kann auch eine Möglichkeit sein. Dadurch erhöht sich jedoch die Masse des Grundkörpers erheblich, was insbesondere bei bewegten Grundkörpern nachteilig ist. Außerdem wird mehr Material zur Herstellung des Grundkörpers benötigt, was die Herstellungskosten erhöht.

Die DE 10 2011 054 865 A1 die die Basis für den Oberbegriff des Anspruchs 1 bildet, offenbart ein Verfahren zur Herstellung eines warmumgeformten und pressgehärteten Kraftfahrzeugkarosseriebauteils.

Demgegenüber liegt der Erfindung die Aufgabe zugrunde, ein einfacher durchzuführendes Verfahren zu schaffen.

Diese Aufgabe wird durch ein Verfahren gemäß Anspruch 1 gelöst. Ausführungsformen der Erfindung sind in den abhängigen Ansprüchen angegeben.

Zunächst wird ein Grundkörper mit einer Ausnehmung und einem Randbereich hergestellt. Der Randbereich begrenzt dabei die Ausnehmung. Der Randbereich kann beispielsweise eine gleichmäßige Breite um die Ausnehmung herum aufweisen. Die Ausnehmung kann beispielsweise kreisrund, oval oder eckig ausgebildet sein. Grundsätzlich sind auch andere Formen der Ausnehmung möglich. Unter der Breite wird im Rahmen dieser Beschreibung insbesondere die Dimension verstanden, in der sich die Ebene erstreckt, in der der Grundkörper angeordnet ist.

Anschließend wird der Randbereich umgebogen. Ein erster Teil des umgebogenen Randbereichs wird dann entfernt. Dabei ist zu beachten, dass ein zweiter Teil des Randbereichs nicht entfernt wird, also stehen bleibt. Der erste Teil ist vorzugsweise zwischen dem zweiten Teil und der Ausnehmung angeordnet. Der erste Teil weist eine gleichmäßige Breite um die Ausnehmung herum auf. Nach dem Entfernen des ersten Teils wird eine zylindrische Endform der Ausnehmung erreicht.

Beim Umbiegen des Randbereichs geht im zweiten Bereich die Krümmung des Randbereichs in die gerade Form des Grundkörpers über. Der zweite Teil weist daher eine erhöhte Dicke im Vergleich zu einem an den Randbereich angrenzenden Bereich des Grundkörpers auf. Unter der Dicke wird im Rahmen dieser Beschreibung insbesondere die Dimension verstanden, in der der Grundkörper die kleinste Ausdehnung hat. Die Dicke beeinflusst maßgeblich die mechanische Stabilität des Grundkörpers. Deshalb wird durch die erhöhte Dicke im zweiten Teil des Randbereichs die mechanische Stabilität des Randbereichs erhöht.

Der zweite Bereich erhöht die mechanische Stabilität der Ausnehmung, ohne dass dabei die gesamte Dicke des Grundkörpers erhöht wird. Es wird somit ein Grundkörper mit einer besonders stabilen Ausnehmung geschaffen, der eine vergleichsweise geringe Masse aufweist. Es werden somit weniger Ressourcen benötigt und die Herstellungskosten sind gering. Insbesondere wenn der Grundkörper Bestandteil einer rotierenden Vorrichtung ist, wird weniger Energie benötigt, um die Vorrichtung in Rotation zu versetzen.

Das Verfahren ist besonders einfach durchzuführen, da kein Material aufgetragen werden muss und keine Verstärkungselemente wie Sicken oder Rippen eingebracht werden müssen. Es finden lediglich ein Umformungsschritt, nämlich das Umbiegen, und ein Materialentfernungsschritt statt. Das Verfahren ist daher besonders einfach und kostengünstig umzusetzen.

Nach einer Ausführungsform der Erfindung kann der Grundkörper mit einer Sicke hergestellt werden, die die mechanische Stabilität des Grundkörpers weiter erhöht.

Nach einer Ausführungsform der Erfindung kann die Sicke um die Ausnehmung herum angeordnet sein. Die ist besonders vorteilhaft, um die Stabilität des Randbereichs zu erhöhen.

Nach einer Ausführungsform der Erfindung kann die Sicke eine Außenkontur aufweisen, die einer Außenkontur der Ausnehmung entspricht. Unter dem Begriff "Außenkontur" wird dabei im Rahmen dieser Beschreibung insbesondere die äußere Form des jeweiligen Bauteils in der Ebene des Grundkörpers verstanden. Es ist insbesondere möglich, dass der Randbereich, der erste Teil und/oder der zweite Teil die gleiche Außenkontur wie die Ausnehmung aufweisen.

Nach einer Ausführungsform der Erfindung kann der Grundkörper mit mehreren Sicken hergestellt werden, die die mechanische Stabilität des Grundkörpers weiter erhöhen.

Nach einer Ausführungsform der Erfindung kann der Randbereich eine Breite von weniger als 10cm, vorzugsweise weniger als 5cm, aufweisen.

Nach einer Ausführungsform der Erfindung kann der erste Teil durch Zerspanen, Schneiden und/oder mit einem Laserstrahl entfernt werden. Es ist insbesondere die Entfernung mit einem Schneidstempel möglich.

Nach einer Ausführungsform der Erfindung kann der Randbereich um einen Winkel zwischen 15° und 90° umgebogen werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische perspektivische Ansicht auf einen Grundkörper mit einer Ausnehmung;
- Fig. 2: eine schematische perspektivische Ansicht des Grundkörpers aus Fig. 1 mit einem umgebogenen Randbereich;
- Fig. 3: eine schematische perspektivische Ansicht des Grundkörpers aus Fig. 2, bei dem ein erster Teil des Randbereichs entfernt wurde;
- Fig. 4: eine schematische Schnittansicht des Grundkörpers aus Fig. 3;
- Fig. 5: schematische Schnittansichten der Grundkörper aus den Figuren 1 bis 3; und
- Fig. 6: eine schematische perspektivische Ansicht eines Grundkörpers mit einer Ausnehmung.

Der Grundkörper 100 weist eine Ausnehmung 101 auf, die beispielsweise zur Befestigung des Grundkörpers 100 an einem anderen Bauteil genutzt werden kann. Bei Bewegungen des Grundkörpers 100 relativ zu diesem Bauteil wird der die Ausnehmung 101 begrenzende Randbereich 200 mechanisch beansprucht. Es ist daher vorteilhaft, den Randbereich 200 besonders stabil auszugestalten.

Dies geschieht, indem zunächst, wie in den Figuren 2 und 5B gezeigt, der Randbereich 200 umgebogen wird. Anschließend wird ein erster Teil des Randbereichs 200 entfernt. Dies kann insbesondere zerspanend oder schneidend, beispielsweise mit einem Schneidstempel, erfolgen. Der noch am Grundkörper 100 vorhandene zweite Teil 300 weist nun eine größere Dicke t+x auf. Dies ist insbesondere in Figur 5C besonders gut zu erkennen. Der Grundkörper 100 weist im an den Randbereich 200 angrenzenden Bereich eine Dicke t auf, während der zweite Teil 300 des Randbereichs 200 eine Dicke t+x aufweist. Somit ist die mechanische Stabilität des zweiten Teils 300 erhöht worden.

Der in Figur 6 gezeigte Grundkörper 100 weist eine Ausnehmung 101 auf, deren Form von der der Ausnehmung in den Figuren 1 bis 5 abweicht. Die Ausnehmung ist zu einer Seite des Grundkörpers hin offen und an den übrigen Seiten durch den zweiten Teil 300 des Randbereichs begrenzt. Der zweite Teil 300 des Randbereichs ist ebenso wie in den Figuren 1 bis 5 ausgebildet. Der in Figur 6 gezeigte Grundkörper 100 lässt sich auf die gleiche Weise herstellen wie der in Figur 3 gezeigte Grundkörper. Lediglich die Form der Ausnehmung ist anders.

## Patentansprüche

1. Verfahren zur Erhöhung der mechanischen Stabilität eines Randbereichs (200), wobei das Verfahren die folgenden Schritte umfasst:
- Herstellung eines Grundkörpers (100) mit einer Ausnehmung (101) und dem Randbereich (200), wobei die Ausnehmung (101) durch den Randbereich (200) begrenzt ist;
- Umbiegen des Randbereichs (200);
- Entfernen eines ersten Teils des Randbereichs (200), wobei ein zweiter Teil (300) des Randbereichs (200) nicht entfernt wird, und wobei der zweite Teil (300) des Randbereichs (200) eine größere Dicke aufweist als ein an den zweiten (300) Teil angrenzender Bereich des Grundkörpers (100), wobei der erste Teil eine gleichmäßige Breite um die Ausnehmung herum aufweist, **dadurch gekennzeichnet, dass** nach dem Entfernen des ersten Teils eine zylindrische Endform der Ausnehmung erreicht wird.

2. Verfahren nach Anspruch 1, **dadurch gekennzeichnet, dass** der Grundkörper (100) mit einer Sicke hergestellt wird, die die mechanische Stabilität des Grundkörpers (100) erhöht.

3. Verfahren nach dem vorherigen Anspruch, **dadurch gekennzeichnet, dass** die Sicke um die Ausnehmung (101) herum angeordnet ist.

4. Verfahren nach einem der beiden vorherigen Ansprüche, **dadurch gekennzeichnet, dass** die Sicke eine Außenkontur aufweist, die einer Außenkontur der Ausnehmung (101) entspricht.

5. Verfahren nach einem der vorherigen Ansprüche, **dadurch gekennzeichnet, dass** der Grundkörper (100) mit mehreren Sicken hergestellt wird, die die mechanische Stabilität des Grundkörpers (100) erhöhen.

6. Verfahren nach einem der vorherigen Ansprüche, **dadurch gekennzeichnet, dass** der Randbereich (200) eine Breite von weniger als 10cm, vorzugweise weniger als 5cm, aufweist.

7. Verfahren nach einem der vorherigen Ansprüche, **dadurch gekennzeichnet, dass** der erste Teil durch Zerspanen, Schneiden, einen Wasserstrahl und/oder mit einem Laserstrahl entfernt wird.

8. Verfahren nach einem der vorherigen Ansprüche, **dadurch gekennzeichnet, dass** der Randbereich (200) um einen Winkel zwischen 15° und 90° umgebogen wird.

## Claims

1. Method for increasing the mechanical stability of a peripheral edge (200), wherein the method includes the following steps:
- production of a basic body (100) having a cutout (101) and the peripheral edge (200), wherein the cutout (101) is delimited by the peripheral edge (200);
- bending of the peripheral edge (200);
- removing a first part of the peripheral edge (200), wherein a second part (300) of the peripheral edge (200) is not removed, and wherein the second part (300) of the peripheral edge (200) has a greater thickness than a region of the basic body (100) adjoining on the second (300) part,
wherein the first part has an even width about the cutout, **characterised in that** after the removal of the first part, a cylindrical final shape of the cutout is achieved.

2. Method according to claim 1, **characterised in that** the basic body (100) is produced with a beading which increases the mechanical stability of the basic body (100).

3. Method according to the preceding claim, **characterised in that** the beading is arranged around the cutout (101).

4. Method according to any of the two preceding claims, **characterised in that** the beading has an outer contour which corresponds to the outer contour of the cutout (101).

5. Method according to any of the preceding claims, **characterised in that** the basic body (100) is produced having several headings which increase the mechanical stability of the basic body (100).

6. Method according to any of the preceding claims, **characterised in that** the peripheral edge (200) has a width of less than 10cm, preferably less than 5cm.

7. Method according to any of the preceding claims, **characterised in that** the first part is removed by machining, cutting, by means of a water beam and/or with a laser beam.

8. Method according to any of the preceding claims, **characterised in that** the peripheral edge (200) is bent at an angle of between 15° and 90°.

## Revendications

1. Procédé d'augmentation de la stabilité mécanique d'une zone périphérique (200), dans lequel le procédé comprend les étapes suivantes :
- la fabrication d'un corps de base (100) avec un évidement (101) et la zone périphérique (200), dans lequel l'évidement (101) est délimité par la zone périphérique (200) ;
- le repliage de la zone périphérique (200) ;
- le retrait d'une première partie de la zone périphérique (200), dans lequel une seconde partie (300) de la zone périphérique (200) n'est pas retirée, et dans lequel la seconde partie (300) de la zone périphérique (200) présente une épaisseur plus grande qu'une zone contiguë à la seconde (300) partie du corps de base (100),
dans lequel la première partie présente une largeur uniforme autour de l'évidement, **caractérisé en ce qu'**une forme terminale cylindrique de l'évidement est obtenue après le retrait de la première partie.

2. Procédé selon la revendication 1, **caractérisé en ce que** le corps de base (100) est fabriqué avec une moulure qui augmente la stabilité mécanique du corps de base (100).

3. Procédé selon la revendication précédente, **caractérisé en ce que** la moulure est agencée autour de l'évidement (101).

4. Procédé selon l'une quelconque des deux revendications précédentes, **caractérisé en ce que** la moulure présente un contour extérieur qui correspond à un contour extérieur de l'évidement (101).

5. Procédé selon l'une quelconque des revendications précédentes, **caractérisé en ce que** le corps de base (100) est fabriqué avec plusieurs moulures qui augmentent la stabilité mécanique du corps de base (100).

6. Procédé selon l'une quelconque des revendications précédentes, **caractérisé en ce que** la zone périphérique (200) présente une largeur de moins de 10 cm, de préférence moins de 5 cm.

7. Procédé selon l'une quelconque des revendications précédentes, **caractérisé en ce que** la première partie est retirée par usinage, découpe, un jet d'eau et/ou avec un faisceau laser.

8. Procédé selon l'une quelconque des revendications précédentes, **caractérisé en ce que** la zone périphérique (200) est repliée d'un angle entre 15° et 90°.
